# EUROPÄISCHE PATENTANMELDUNG

(11) **EP 0 684 386 A1**
(43) Veröffentlichungstag der Anmeldung: **29.11.1995**
(21) Anmeldenummer: 94810225.6
(22) Anmeldetag: 25.04.1994
(51) Int. Cl.: F04D 29/42, F04D 29/68, F04D 29/22, F04D 29/44, F04D 29/24

(54) **Verfahren und Vorrichtung zur Förderung eines Fluides**

(71) Anmelder: SULZER PUMPEN AG, CH-8401 Winterthur (CH)
(72) Erfinder: Guelich, Johann, Dr., CH-8408 Winterthur (CH)
(74) Vertreter: Trieblnig, Adolf

(57) **Zusammenfassung**

Eine Kreiselpumpe (10) fördert ein Fluid von einer Laufradeintrittsöffnung (8) über eine Laufradaustrittsöffnung (9) in einen Druckstutzen (4). Das Fluid weist zwischen der äusseren Stromlinie (c) und der inneren Stromlinie (d) ein Geschwindigkeitsprofil auf. Das Verfahren erlaubt ein Fluid derart mit einer Kreiselpumpe (10) zu fördern, dass das Geschwindigkeitsprofil in Abhängigkeit des Förderstromes (Q) stetig verändert wird, das heisst, dass ein plötzliches Umschlagen des Geschwindigkeitsprofils beim Übergang von einem Lastzustand, wie zum Beispiel dem Wirkungsgradmaximum, auf einen anderen Lastzustand, wie zum Beispiel einem Teillastbereich, vermieden wird, was eine stabile H(Q)-Kennlinie zur Folge hat.

## Beschreibung

Die Erfindung betrifft ein Verfahren zur Förderung eines Fluides gemäss dem Oberbegriff von Anspruch 1. Weiter betrifft die Erfindung eine Vorrichtung, insbesondere eine Kreiselpumpe, zur Förderung eines Fluides gemäss dem erfindungsgemässen Verfahren.

Eine Kreiselpumpe ist eine Strömungsmaschine, bei der mit einem rotierenden Laufrad mechanische Energie an eine Flüssigkeit übertragen wird. Die Bewegungsenergie wird zum Teil im Laufrad, zum Teil in der nachgeschalteten Leitvorrichtung in Druckenergie umgewandelt. Je nach Austrittsrichtung der Flüssigkeit unterscheidet man radiale, halbaxiale und axiale Laufräder. Kreiselpumpen werden einstufig oder mehrstufig (mit hintereinandergeschalteten Laufrädern), einflutig oder mehrflutig (mit parallelgeschalteten Laufrädern) gebaut. Der Förderstrom kann durch Drosselung in der Druckleitung, durch Drehzahländerung oder, bei axialen und halbaxialen Laufrädern, durch Verstellen der Laufradschaufeln geregelt werden. Auch Vordrallregelung durch Erzeugung eines Dralles mit einem vorgeschalteten, verstellbaren Leitrad wird bei einstufigen Kreiselpumpen für grössere Förderströme benutzt.

Das Betriebsverhalten von Kreiselpumpen lässt sich durch Kennlinien in Funktion des Förderstromes Q beschreiben, so zum Beispiel die Förderhöhe H als eine H(Q)-Linie. Eine H(Q)-Linie wird als eine stabile Kennlinie bezeichnet, wenn die H(Q)-Linie in Funktion des Förderstromes Q stetig fällt. Weist die H(Q)-Linie in ihrem Verlauf einen positiven Gradienten auf, so wird dies als eine unstabile Kennlinie bezeichnet. Beim Betrieb einer Pumpe mit einer unstabilen Kennlinie ist es zum Beispiel möglich, dass ein Vollastbereich nicht erreicht wird, weil die Pumpe beim Hochfahren im unstabilen Bereich unter Umständen nicht betrieben werden kann. Weiter kann es auf Grund einer unstabilen Kennlinie unmöglich sein, Pumpen parallel zu betreiben. Weiter können in einem unstabilen Bereich einer Kennlinie strömungsbedingte Pulsationen auftreten. Komplexe Strömungsphänomene in der Kreiselpumpe sind die Ursache für eine unstabile Kennlinie.

Der vorliegenden Erfindung liegt die Aufgabe zugrunde, ein Verfahren zur Förderung eines Fluides nach dem Oberbegriff des Anspruchs 1 derart weiterzubilden, dass das Betriebsverhalten einer Kreiselpumpe, insbesondere im Teillastbetrieb, verbessert wird.

Diese Aufgabe wird erfindungsgemäss gelöst durch ein Verfahren mit den in Anspruch 1 definierten Merkmalen.

Die Weiterbildungen gemäss den Unteransprüchen 2 bis 7 beziehen sich auf weitere, vorteilhafte Verfahren.

Die Aufgabe wird weiter gelöst mit einer Kreiselpumpe nach einem der Ansprüche 8 bis 19.

Die Vorteile der vorliegenden Erfindung sind darin zu sehen, dass eine Kreiselpumpe, welche die erfindungsgemässen Merkmale umfasst eine stabile H(Q)-Linie aufweist. So ist insbesondere im Teillastbereich ein stabiler Betrieb der Kreiselpumpe gewährleistet.

Eine Kreiselpumpe kann ein geschlossenes, ein halboffenes oder ein offenes Laufrad aufweisen. Ein Laufrad umfasst mindestens eine Schaufel und eine Tragscheibe. Ein geschlossenes Laufrad weist zudem eine Deckscheibe auf. Ein durch das Laufrad der Kreiselpumpe gefördertes Fluid strömt durch die Kreiselpumpe unter Ausbildung eines Strömungsprofiles beziehungsweise eines Geschwindigkeitsprofiles. Der Strömungsprofil am Laufradaustritt beeinflusst stark den Druckrückgewinn im Leitapparat und somit die gesamte Förderhöhe, dies insbesondere im Teillastbetrieb. Eine unstabile H(Q)-Kennlinie einer Kreiselpumpe entsteht dadurch, dass sich das Geschwindigkeitsprofil bei einer Veränderung des Förderstromes Q nicht stetig verändert, sondern plötzlich umschlägt. Eine Veränderung des Geschwindigkeitsprofils in Abhängigkeit des Förderstromes Q kommt dadurch zustande, dass im Bereich des Wirkungsgradmaximums der Kreiselpumpe die Strömung im Laufrad sowie in der Leitvorrichtung weitgehend anliegt, dass im mittleren Teillastbereich aber Strömungsablösungen im Laufrad und in der Leitvorrichtung auftreten, und dass bei einem geschlossenen Schieber am Laufradeintritt sowie am Laufradaustritt voll ausgebildete Rezirkulationszonen vorhanden sind.

Ein Vorteil der vorliegenden Erfindung ist darin zu sehen, dass das Geschwindigkeitsprofil in Abhängigkeit des Förderstromes stetig verändert wird, das heisst, dass ein plötzliches Umschlagen des Geschwindigkeitsprofils beim Übergang von einem Lastzustand, wie zum Beispiel dem Wirkungsgradmaximum, auf einen anderen Lastzustand, wie zum Beispiel einem Teillastbereich, vermieden wird. So lässt sich zum Beispiel dadurch eine stabile Kennlinie erzielen, dass vermieden wird, dass eine Rezirkulationszone am Laufradaustritt von der Tragscheibe zur Deckscheibe springen kann. Nach dem erfindungsgemässen Verfahren ist eine Kreiselpumpe derart auslegbar, dass sich das Geschwindigkeitsprofil in Abhängigkeit des Förderstromes vom Auslegungsförderstrom bis zum Nullförderstrom stetig verändert.

Ein Vorteil der vorliegenden Erfindung ist darin zu sehen, dass das Geschwindigkeitsprofil an der Laufradaustrittsöffnung derart beeinflusst wird, dass nicht gleichzeitig an der Tragscheibe und an der Deckscheibe eine energiearme Strömungszone auftreten, was ein instabiles Geschwindigkeitprofil zur Folge haben würde, das sich unstetig, plötzlich und auf unkontrollierte Weise verändern könnte. Das erfindungsgemässe Verfahren bewirkt, dass das Laufrad und/oder das Leitrad und/oder die Kreiselpumpe derart ausgestaltet ist, dass ausserhalb des Bereichs des Wirkunggradmaximums, und insbesondere kurz vor einer Strömungsablösung in der Leitvorrichtung an der Laufradaustrittsöffnung ein asymmetrisches Geschwindigkeitsprofil erzeugt wird, was den destabilisierenden Einfluss von gleichzeitig an Tragscheibe und Deckscheibe auftretenden, energiearmen Zonen vermeidet.

In einer Kreiselpumpe ergeben sich eine Vielzahl von Strömungsprofilen. Das für die vorliegende Erfindung bevorzugte Geschwindigkeitsprofil liegt zwischen einer inneren Stromlinie und einer äusseren Stromlinie der Kreiselpumpe. Eine Kreiselpumpe weist ein Laufrad mit ein Drehzentrum auf. Die effektive Geschwindigkeit eines Fluides in einer Kreiselpumpe wird mit einem Geschwindigkeitsvektor dargestellt, der sich in eine radiale Komponente des Geschwindigkeitsvektors sowie in eine tangentiale Komponente des Geschwindigkeitsvektors zerlegen lässt. Die radiale Komponente des Geschwindigkeitsvektors liegt in einer gemeinsamen Ebene mit dem Drehzentrum des Laufrades. Als Geschwindigkeitsprofil eignet sich insbesondere die radiale Komponente des Geschwindigkeitsvektors, um energiearme Strömungszonen zu erfassen. Natürlich kann auch ein Geschwindigkeitsprofil in einer anderen Ausrichtung geeignet sein, so zum Beispiel ein Geschwindigkeitsprofil, das den gesamten Geschwindigkeitsvektor umfasst, sowohl die radiale als auch die tangentiale Komponente des Geschwindigkeitsvektors.

Im folgenden wird die Erfindung anhand von Ausführungsbeispielen beschrieben. Es zeigen:
- Fig. 1: Ein stabile sowie ein unstabile Förderkennlinie einer Kreiselpumpe;
- Fig. 2a, 2b, 2c, 2d: Geschwindigkeitsprofile bei verschiedenen Förderströmen;
- Fig. 3: ein radiales Laufrad mit Leitrad,
- Fig. 4: eine Draufsicht auf eine Tragscheibe eines Laufrades,
- Fig. 5: eine Draufsicht auf eine Leiteinrichtung,
- Fig. 6: eine Anordnung einer Zwischenschaufel in einem Laufrad;
- Fig. 7: verschiedene Ausbildungen eines Spaltes.

In Fig. 1 ist eine Kennlinie einer Kreiselpumpe, nämlich die Förderhöhe H in Funktion des Förderstromes Q, beziehungsweise in Funktion Q/Q_{BEP}, als Quotient des Förderstromes Q bezüglich dem Förderstrom Q_{BEP} am Bestpunkt, dargestellt. Der Verlauf dieser H(Q)-Linie hängt ab vom Strömungsverlauf eines Fluides in der Kreiselpumpe, insbesondere von einer Mehrzahl von geometrischen Parametern, welche die Gestaltung der Kreiselpumpe betreffen. Kreiselpumpen weisen häufig eine instabile H(Q)-Kennlinie auf, wie dies an einer zweiten Kennlinie Aᵢ durch den Bereich A1 gekennzeichnet ist.

Dieser instabile Bereich A1 erweist sich beim Hochfahren einer Kreiselpumpe wie auch bei einem Teillastbetrieb innerhalb des instabilen Bereiches als nachteilig aus, da eine Kreiselpumpe nur innerhalb eines stabilen Bereiches zuverlässig betreibbar ist. Die erste Kennlinie Aₛ zeigt eine H(Q)-Kennlinie mit einem stetig fallenden Verlauf, was als eine stabile H(Q)-Kennlinie bezeichnet wird, innerhalb dessen die Kreiselpumpe zuverlässig betreibbar ist.

Fig. 3 zeigt einen Querschnitt durch eine Kreiselpumpe 10 mit einem radialen, geschlossenen Laufrad 1, einer Welle 2, einem Druckgehäuse 16 sowie einem Leitrad 5. Das Fluid strömt von einem Saugstutzen 3 in eine Laufradeintrittsöffnung 8, durch das Laufrad 1 hindurch, und tritt an der Laufradaustrittsöffnung 9 über ein Leitrad 5 in den Druckstutzen 4 ein. Das geschlossene Laufrad 1 umfasst eine Tragscheibe 6, eine Deckscheibe 7 sowie mindestens eine dazwischen angeordnete Schaufel 7a. Im vorliegenden Ausführungsbeispiel ist ein Leitrad 5 mit Leitschaufeln dargestellt. Der Übergang zwischen der Laufradaustrittsöffnung 9 und dem Spiralgehäuse 19 beziehungsweise dem Druckstutzen 4 kann jedoch auch als schaufelloser Ringraum ausgeführt sein.

Zwischen der Tragscheibe 6 und der Deckscheibe 7 bildet sich bei einem fliessenden Fluid ein Strömung mit einem Geschwindigkeitsprofil 11 aus, das durch eine innere Stromlinie d sowie eine äussere Stromlinie c begrenzt wird. In den Fig. 2a - 2d sind verschiedene Geschwindigkeitsprofile 11, die zwischen der inneren und äusseren Stromlinie (c,d) auftreten, in Funktion des Förderstromes Q, beziehungsweise in Funktion des Quotienten Q/Q_{BEP} dargestellt. Im vorliegenden Ausführungsbeispiel wird angenommen, dass die das Geschwindigkeitsprofil 11 bestimmenden Komponenten eines Laufrades 1 beziehungsweise einer Kreiselpumpe 10 derart ausgelegt sind, dass sich im Auslegepunkt der Kreiselpumpe bzw. bei Q/Q_{BEP} = 1, ein ungefähr symmetrisches Geschwindigkeitsprofil ergibt, wie dies in Fig. 2d mit dem Profil Aₛ dargestellt ist.

Die Fig. 2c, 2b, und 2a zeigen je ein Geschwindigkeitsprofil 11 mit einem stabilen Profil Aₛ sowie mit einem instabile Profil Aᵢ bei abnehmender Flussrate Q, wobei in Fig. 2a eine Flussrate Q/Q_{BEP} = 0 dargestellt ist. Das stabile Profil Aₛ wird in Funktion der Flussrate Q stetig verändert, indem der rückfliessende Anteil gegen die äussere Stromlinie c hin zunimmt. Unter einem sich stetig verändernden Geschwindigkeitsprofil wird in der vorliegenden Patentschrift ein Profil mit den Eigenschaften verstanden, dass gewisse Bereiche des Geschwindigkeitsprofils in Abhängigkeit der Flussrate Q nicht plötzlich die Flussrichtung ändern, wie dies zum Beispiel beim instabilen Profil Aᵢ in Fig. 2b und 2c gegen die äussere Stromlinie c hin zu beobachten ist, sondern dass sich das Geschwindigkeitsprofil in Funktion der Flussrate Q ohne einen plötzlichen Strömungsumschlag verändert, was sich im vorliegenden Beispiel derart äussert, dass der rückfliessende Anteil des Fluides beim stabilen Profil Aₛ gegen die äussere Stromlinie c hin bei abnehmender Flussrate Q ständig zunimmt. Im Gegensatz dazu zeigt das instabile Profil Ai, welches das Strömungsverhalten bekannter Kreiselpumpen darstellt, ausgehend von Fig.2d bis Fig. 2a ein unstetes, springendes Verhalten. Das instabile Profil Ai gemäss Fig. 2c weist an beiden Stromlinien c, d eine rückfliessende Strömung auf, wobei das instabile Profil Ai sich bei einer weiteren Reduktion der Flussrate Q/Q_{BEB} = 0.25, gemäss Fig. 2b, derart verändert, dass keine rückfliessende Strömung mehr auftritt. Bei einer weiteren Reduktion der Flussrate Q/Q_{BEP} = 0 steigt die Strömung an der äusseren Stromlinie c kräftig an, wogegen an der inneren Stromlinie d eine ausgeprägte Rückströmung auftritt. Dieser Strömungsumschlag des instabilen Profils Aᵢ ist der Grund für eine instabile H(Q)-Linie, wie dies in Fig. 1 mit Aᵢ dargestellt ist.

Die das Geschwindigkeitsprofil 11 des Förderstromes Q bestimmenden Komponenten der Kreiselpumpe 10 sind erfindungsgemäss derart ausgestaltet, dass sich das Geschwindigkeitsprofil 11, wie mit den stabilen Profilen As dargestellt, bei einer Veränderung der Flussrate Q stetig verändert. Nebst der Ausgestaltung des Laufrades 1 mit mindestens einer Schaufel 7a, der Tragscheibe 6 sowie der Deckscheibe 7 können weitere Komponenten entsprechend ausgestaltet werden, wie der Laufradeintritt 8 und der Laufradaustritt 9, sowie dem Laufrad 1 vor- und nachgeschaltete Komponenten, wie ein Leitrad 5. Das Geschwindigkeitsprofil 11 kann durch weitere Massnahmen beeinflusst werden, so durch Durchbrechungen 15, die im Laufrad 1 angebracht sind und durch die Flüssigkeit strömt, oder durch eine Ausgestaltung der Spaltstromeinleitung 14a derart, dass Flüssigkeit aus dem Spalt 14 strömt, sodass insbesondere das Geschwindigkeitsprofil 11 im Bereich des Laufradeintritts 8 beeinflusst wird.

Die Auslegung der das Geschwindigkeitsprofil 11 des Förderstromes Q zwischen der inneren und äusseren Stromlinie c, d bestimmenden Komponenten des Laufrades 1 beziehungsweise der Kreiselpumpe 10 erlaubt eine Vielzahl von gestalterischen Ausführungsmöglichkeiten. Einem Fachmann ist jedoch bekannt, wie die Komponenten auszulegen sind, um ein sich stetig veränderndes Geschwindigkeitsprofil 11 zu erlangen. Ein Fachmann stützt sich zum Beispiel auf numerische Berechnungsmethoden, um die Komponenten einer Zielvorgabe entsprechend auszulegen. Das Laufrad 1 weist ein Drehzentrum 1a auf. Das in den Fig. 2a bis 2d dargestellte Geschwindigkeitsprofil liegt zwischen der inneren und äusseren Stromlinie c und d, und liegt in einer gemeinsamen Ebene mit dem Drehzentrum 1a, und umfasst daher die radiale Komponente des Geschwindigkeitsvektors.

Das Laufrad und ev. auch die Leitvorrichtung wird derart ausgelegt, dass sich eine stetige Entwicklung des Geschwindigkeitsprofils 11 in Funktion des Förderstromes Q ergibt, insbesondere am Laufradeintritt 8 sowie am Laufradaustritt 9. Im dargestellten Ausführungsbeispiel gemäss Fig. 2a bis 2d wird eine energiearme Strömungszone an der äusseren Stromlinie c vermieden, um insbesondere bei halbaxialen oder axialen Kreiselpumpen einen destabilisierenden Strömungsumschlag zu vermeiden. Weiter können das Laufrad 1 und die Leitvorrichtung 5 derart ausgestaltet werden, dass die Ablösung der Strömung in der Leitvorrichtung nicht in dem Bereich stattfindet, wo die Kennlinie des statischen Druckes am Laufradaustritt flach oder unstabil ist.

Die Formgebung von Laufrad und Leitvorrichtung erfolgt insbesondere in der Weise, dass kurz vor einer Strömungsablösung in der Leitvorrichtung ein asymmetrisches Geschwindigkeitsprofil am Laufradaustritt 9 erzeugt wird, so dass der destabilisierende Einfluss von gleichzeitig an der inneren und äusseren Stromlinie c,d auftretenden, energiearmen Strömungszonen vermieden wird. Dies ist ebenfalls wichtig für die Kennlinienstabilität von Pumpen mit zweiströmigen Laufrädern, die üblicherweise symmetrisch ausgeführt werden, und somit aufgrund ihrer Geometrie definitionsgemäss ein symmetrisches Geschwindigkeitsprofil erzeugen. In Fig. 3 ist ein geschlossenes Laufrad dargestellt. Bei einem halboffenen oder offenen Laufrad würde die äussere und innere Stromlinie c,d teilweise am Gehäuse 16 anliegen.

Fig. 4 zeigt eine Aufsicht auf eine Tragscheibe 6 eines Laufrades 1 mit Schaufeln 7a. Das Geschwindigkeitsprofil 11 lässt sich unter anderem durch die Ausgestaltung der Schaufeln bestimmen, so zum Beispiel durch den Schaufelabstand A2, und/oder den Schaufelaustrittswinkel beta2 und/oder den Winkelverlauf der Schaufel 7a und/oder durch die Laufradaustrittsbreite B2. Weiter sind Durchbrüche 15 sichtbar, die derart angeordnet sind, dass das Geschwindigkeitsprofil 11 gezielt verändert wird, in dem die Durchbrüche 15 zum Beispiel in einer energiearmen Strömungszone angeordnet werden.

Fig. 5 zeigt eine Draufsicht auf eine Leiteinrichtung mit einem Leitrad 5, dessen Wahl der Eintrittsweite A3 das Geschwindigkeitsprofil 11 ebenfalls beeinflusst.

Wie in Fig. 6 dargestellt, können im Laufrad 1 auch Zwischenschaufeln 7b angeordnet sein, die sich über eine Teilbreite B3 der Laufradaustrittsbreite B2 erstrecken, um die Strömung des Fluides zu beeinflussen.

Fig. 7 zeigt einen Spalt 14 einer Kreiselpumpe 10 mit einem zwischen dem Laufrad 1 und dem Gehäuse 16 beziehungsweise einem Dichtring 20 austretenden Fluidstrom 23a, 23b, 23c. Die Strömungsrichtung des austretenden Fluidstromes kann mit einem Leitelement 21 beeinflusst werden, sodass sich je nach Erfordernis ein Fluidstrom 23a, 23b, 23c unterschiedlicher Strömungsrichtung ergibt, um dadurch das Geschwindigkeitsprofil 11 zu beeinflussen. Zur Beeinflussung des Geschwindigkeitsprofils 11 kann auch eine Stolperkante 22 dienen, die im vorliegenden Ausführungsbeispiel an der äusseren Stromlinie c des Laufrades 1 angeordnet ist.

Weitere Beispiele von Möglichkeiten zur Beeinflussung des Geschwindigkeitsprofils 11 ergeben sich zum Beispiel durch die folgenden Massnahmen:
- Die das Strömungsverhalten bestimmenden Komponenten der Kreiselpumpe werden gezielt derart ausgelegt, dass bei einer axialen oder halbaxialen Kreiselpumpe an der äusseren Stromlinie c eine energiereiche Zone erzeugt wird.
- Die Verwindung der Schaufel 7a wird bei halbaxialen oder axialen Laufrädern derart ausgeführt, dass die Ablösung der Strömung an der Nabe erfolgt, bevor an der äusseren Stromlinie c eine energiearme Zone auftritt.
- Das Verhältnis der Schaufellänge zur Schaufelteilung wird bei halbaxialen oder axialen Laufrädern derart gewählt, dass eine energiearme Zone an der äusseren Stromlinie c vermieden wird.
- Die Eintrittsweite A3 des Leitrades 5 zwischen der äusseren Stromlinie c und der inneren Stromlinie d variiert in der Breite, um ein asymmetrisches Geschwindigkeitsprofil 11 zu bewirken.
- Die Eintrittsöffnung 18 des Leitrades 5 und die Laufradaustrittsöffnung 9 sind in einer Richtung axial zur Welle 2 gegeneinander versetzt.
- Die das Strömungsverhalten bestimmenden Komponenten der Kreiselpumpe werden gezielt derart ausgelegt, dass eine Strömungsablösung im Leitrad 5 auftritt, bevor die Spaltdruckkennlinie flach oder unstabil ist.
- Der Schaufelabstand A2 am Laufradaustritt zwischen der inneren Stromlinie d und der äusseren Stromlinie c wird in seiner Breite variiert, um ein asymmetrisches Geschwindigkeitsprofil zu erzeugen.

## Patentansprüche

1. Verfahren zur Förderung eines Fluides mit einer Kreiselpumpe (10), die das Strömungsverhalten bestimmende Komponenten aufweist, dadurch gekennzeichnet, dass bei einer Veränderung des Förderstroms (Q) das Fluid mindestens unmittelbar nach Laufradaustritt (9) und/oder vor Laufradeintritt (8) ein Geschwindigkeitsprofil (11) aufweist, das stetig verändert wird, um einen plötzlichen Strömungsumschlag des Fluides zu vermeiden.

2. Verfahren nach Anspruch 1, wobei die Kreiselpumpe (10) eine äussere und innere Strömungslinie (c,d) bestimmende Flächen aufweist, dadurch gekennzeichnet, dass das Geschwindigkeitsprofil (11) zwischer der äusseren Stromlinie (c) und der inneren Stromlinie (d) verläuft, und dass das Geschwindigkeitsprofil (11) mindestens eine radiale Komponente der Strömung umfasst, die bezüglich dem Drehzentrum (1a) des Laufrades (1) in einer gemeinsamen Ebene verläuft.

3. Verfahren nach Anspruch 1 oder 2, dadurch gekennzeichnet, dass an der äusseren Stromlinie (c) oder an der inneren Stromlinie (d) eine energiearme Zone erzeugt wird, um ein asymmetrisches Geschwindigkeitsprofil (11) zu erzeugen.

4. Verfahren nach einem der Ansprüche 1 oder 3, dadurch gekennzeichnet, dass an der äusseren Stromlinie (c) eine energiereiche Zone erzeugt wird.

5. Verfahren nach einem der Ansprüche 1 bis 4, dadurch gekennzeichnet, dass bei der Veränderung des Förderstromes (Q) die Veränderung des Geschwindigkeitsprofils (11) gegen eine der Stromlinien (c,d) hin deutlich grösser wird als gegen die gegenüberliegende Stromlinie (c,d) hin.

6. Verfahren nach einem der Ansprüche 1 bis 5, dadurch gekennzeichnet, dass das Geschwindigkeitsprofil (11) in Abhängigkeit des Schaufelabstandes (A2) und/oder des Schaufelaustrittswinkels (beta2) und/oder des Winkelverlaufes der Schaufeln (7a) und/oder der Laufradaustrittsbreite (B2) bestimmt wird.

7. Verfahren nach einem der Ansprüche 1 bis 6, dadurch gekennzeichnet, dass das Fluid über einen Spalt (14) zugeführt wird, um das Geschwindigkeitsprofil (11) zu beeinflussen.

8. Kreiselpumpe (10) mit ein Laufrad (1) und mindestens einer Schaufel (7a), wobei das Laufrad (1) einen Laufradeintritt (8) und einen Laufradaustritt (9) aufweist, zur Förderung eines Fluides nach einem Verfahren gemäss einen der Ansprüche 1 bis 7.

9. Kreiselpumpe nach Anspruch 8, dadurch gekennzeichnet, dass das Laufrad (1) Durchbrüche (15) zum Zuführen oder Abführen des Fluides aufweist, um das Geschwindigkeitsprofil (11) zu beeinflussen.

10. Kreiselpumpe nach Anspruch 9, dadurch gekennzeichnet, dass die Durchbrüche (15) im Bereich energiearmer Zonen angeordnet sind.

11. Kreiselpumpe nach einem der Ansprüche 8 bis 10, dadurch gekennzeichnet, dass mindestens eine Stolperkante (22) an einer der Stromlinien (c,d) angeordnet ist, um bei Teillastbetrieb eine definierte Stelle der Strömungsablösung zu bewirken.

12. Kreiselpumpe nach einem der Ansprüche 8 bis 11, dadurch gekennzeichnet, dass das Laufrad (1) mindestens eine Zwischenschaufel (7b) aufweist, deren Breite (B3) weniger als die Breite (B2) der Schaufel (7a) beträgt.

13. Kreiselpumpe mit einem halbaxialen oder axialen Laufrad nach einem der Ansprüche 8 bis 12, dadurch gekennzeichnet, dass die Verwindung der Schaufel (7a) so gross gewählt ist, dass die Ablösung der Strömung an der Nabe erfolgt, bevor an der äusseren Stromlinie (c) eine energiearme Zone auftritt.

14. Kreiselpumpe mit einem halbaxialen oder axialen Laufrad nach einem der Ansprüche 8 bis 13, dadurch gekennzeichnet, dass das Verhältnis der Schaufellänge zur Schaufelteilung derart ausgeführt ist, dass eine energiearme Zone an der äusseren Stromlinie (c) vermieden wird.

15. Kreiselpumpe nach einem der Ansprüche 8 bis 14, dadurch gekennzeichnet, dass die Kreiselpumpe ein Leitrad (5) umfasst, dessen Eintrittsweite (A3) zwischen der äusseren Stromlinie (c) und der inneren Stromlinie (d) variiert, um ein asymmetrisches Geschwindigkeitsprofil (11) zu bewirken.

16. Kreiselpumpe nach einem der Ansprüche 8 bis 15, dadurch gekennzeichnet, dass die Eintrittsöffnung (18) des Leitrades (5) und die Laufradaustrittsöffnung (9) in einer Richtung axial zur Welle (2) gegeneinander versetzt sind.

17. Kreiselpumpe nach einem der Ansprüche 8 bis 16, dadurch gekennzeichnet, dass die das Strömungsverhalten bestimmenden Komponenten der Kreiselpumpe derart ausgelegt sind, dass eine Strömungsablösung im Leitrad (5) auftritt, bevor die Spaltdruckkennlinie flach oder unstabil ist.

18. Kreiselpumpe nach einem der Ansprüche 8 bis 17, dadurch gekennzeichnet, dass die Kreiselpumpe ein zweiströmiges Laufrad (1) aufweist, und dass die beiden Laufradhälften asymmetrisch ausgebildet sind.

19. Mehrstufige Kreiselpumpe umfassend eine Kreiselpumpe (10) nach einem der Ansprüche 8 bis 18.
